# EUROPÄISCHE PATENTSCHRIFT

(11) **EP 1 965 010 B1**
(45) Veröffentlichungstag und Bekanntmachung des Hinweises auf die Patenterteilung: **22.06.2011**
(21) Anmeldenummer: 08001618.1
(22) Anmeldetag: 29.01.2008
(51) Int. Cl.: E05F 15/16, E05B 65/00

(54) **Antriebsvorrichtung**
Drive device
Dispositif d'entraînement

(30) Priorität: 02.03.2007 DE 102007010209
(43) Veröffentlichungstag der Anmeldung: 03.09.2008
(73) Patentinhaber: Sommer Antriebs- und Funktechnik GmbH, 73230 Kirchheim/Teck (DE)
(72) Erfinder: Sommer, Frank, 73230 Kirchheim/Teck (DE)
(74) Vertreter: Ruckh, Rainer Gerhard

(56) Entgegenhaltungen:
- DE-A1- 10 227 110
- DE-A1- 10 228 156
- US-A- 3 909 980
- US-B1- 6 557 301

## Beschreibung

Die Erfindung betrifft eine Antriebsvorrichtung gemäß dem Oberbegriff des Anspruchs 1.

Eine derartige Antriebsvorrichtung ist aus der DE 102 27 110 A1 bekannt. Diese Antriebsvorrichtung bildet einen Garagentorantrieb. Als Bestandteil der Antriebsvorrichtung ist an der Decke einer Garage eine Führungsschiene montiert, in welcher als Führungsmittel eine Kette gespannt ist. An der Führungsschiene ist ein Schlitten mit einem Antrieb in Form eines Elektromotors verfahrbar, wobei der Elektromotor über ein Zahnrad in Eingriff mit der Kette steht. Der Schlitten selbst ist über eine Stange als Verbindungselement gelenkig mit einem Torblatt verbunden. Der Elektromotor wird über eine externe Steuereinheit gesteuert. Je nach Ansteuerung des Elektromotors wird über diesen der Schlitten in eine vorgegebene Richtung an der Führungsschiene verfahren, wodurch das Torblatt angehoben oder gesenkt wird und die Toröffnung der Garage geöffnet oder geschlossen wird.

Mit einer derartigen Antriebsvorrichtung kann das Torblatt zum Schließen und Öffnen des Tors einfach und schnell zwischen einer Öffnungsposition, in welcher das Torblatt unter der Decke des Garagentors eingefahren ist, und einer Schließposition, in welcher das Torblatt die Toröffnung des Tors verschließt, verfahren werden.

Problematisch bei derartigen Torsystemen ist jedoch, dass das Torblatt in seiner Schließposition manuell aufgeschoben werden kann, das heißt unbefugt geöffnet werden kann. Bei dem manuellen Aufschieben des Torblatts wird dieses ohne von dem Elektromotor angetrieben zu werden in Richtung der Öffnungsposition bewegt.

Um ein derartiges unbefugtes manuelles Öffnen des Tors zu verhindern, werden für Antriebsvorrichtungen der eingangs genannten Art mechanische Sperrvorrichtungen eingesetzt. Derartige Sperrvorrichtungen müssen generell derart ausgelegt sein, dass sie die Bewegung des Schlittens auf der Führungsschiene sperren, wenn durch manuelle Krafteinwirkungen das Torblatt aus der Schließposition angehoben werden soll. Dagegen muss die Schließvorrichtung die Bewegung des Torblatts freigeben, wenn mittels des Schlittens das Torblatt aus seiner Schließposition herausbewegt werden soll.

Eine derartige Schließvorrichtung für eine Torantriebsvorrichtung ist aus der EP 1 187 963 B1 bekannt. Die dort beschriebene Antriebsvorrichtung weist einen in einer Führungsschiene verfahrbaren Mitnehmer auf, der mittels eines Antriebs angetrieben ist. Zur Ankopplung des Mitnehmers an das Torblatt ist eine Stange vorgesehen. Ein Ende der Stange ist gelenkig am Torblatt befestigt. Am anderen Ende der Stange ist als Bestandteil der Sperrvorrichtung ein Hebelelement angeordnet, welches zwei um eine erste Schwenkachse schwenkbare Hebelarme aufweist, wobei das Hebelelement an der ersten Schwenkachse am Mitnehmer schwenkbar gelagert ist. Am ersten Hebelarm ist die Stange um eine zweite Schwenkachse schwenkbar angekoppelt. Am zweiten Hebelarm befindet sich eine Eingriffsvorrichtung. Sobald über das Verfahren des Mitnehmers das Torblatt in seine Schließposition eingefahren ist, wird die Eingriffsvorrichtung in Eingriff mit einem Widerlagerelement als weiterem Bestandteil der Sperrvorrichtung an der Führungsschiene gebracht. Bei einer manuellen Krafteinwirkung zur Anhebung des Torblatts aus der Schließposition erfolgt über die Stange eine Kraftübertragung auf das Hebelelement derart, dass die Eingriffsvorrichtung in Eingriff mit dem Widerlagerelement bleibt. Dagegen wird bei Verfahren des Mitnehmers zum Ausfahren des Torblatts aus der Schließposition das Hebelelement so betätigt, dass sich die Eingriffsvorrichtung vom Widerlagerelement löst, so das der Mitnehmer weiter verfahren werden kann, um das Tor zu öffnen.

Nachteilig bei dieser Sperrvorrichtung ist deren konstruktiv hoher Aufwand, wobei insbesondere die Ausbildung des Hebelelements mit zwei Hebelarmen und der Schwenkbarkeit des Hebelelements einerseits um eine erste Schwenkachse und der Gelenkankopplung der Stange an das Hebelelement um eine zweite Schwenkachse unerwünscht aufwändig ist. Besonders nahteilig ist jedoch, dass zur Gewährleistung einer fehlerfreien Funktion der Sperrvorrichtung Federelemente zur Vorspannung des Hebelelements notwendig sind. Abgesehen davon, dass hierdurch die Teilezahl der Sperrvorrichtung und damit deren Herstellkosten erhöht werden, sind derartige Federelemente generell verschleißbehaftet, wodurch eine unerwünschte Störanfälligkeit der Sperrvorrichtung gegeben ist.

Aus der DE 102 28 156 A1 ist ein Torantrieb bekannt, bei welchem ein motorisch angetriebener Mitnehmer-Schlitten über ein Verbindungselement in Form einer Schubstange mit einem Tor verbunden ist. Als Sperrvorrichtung ist eine Sperrklinke vorgesehen, die Bestandteil der Schubstange sind und die in Eingriff mit einem Widerlager gebracht werden kann indem die Schubstange mit einer Langlochführung gegen ein Widerlager geschoben wird.

Aus der US 6,557,301 ist ein weiterer Torantrieb bekannt, bei welchem ein motorisch angetriebener Mitnehmer über eine Schubstange an ein Tor gekoppelt ist. Als Sperrvorrichtung ist eine gelenkig an der Schubstange gelagerte Sperrklinke vorgesehen, die gegen Federkräfte von Federelementen bewegt werden kann und welche ein Widerlager hintergreifen kann.

Der Erfindung liegt die Aufgabe zugrunde, für eine Antriebsvorrichtung der eingangs genannten Art mit möglichst geringem Aufwand einen sicheren Schutz gegen unbefugtes manuelles Öffnen des Tors zu erzielen.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die Erfindung betrifft eine Antriebsvorrichtung für ein Tor, dessen Toröffnung mit einem Torblatt abschließbar ist. Die Antriebsvorrichtung weist einen an einer Führungsschiene verfahrbaren, mittels eines Antriebs angetriebenen Schlitten auf. Das Torblatt ist über ein Verbindungselement mit dem Schlitten verbunden. Das Verbindungselement ist dabei gelenkig mit dem Torblatt verbunden. Ein Ende des Verbindungselements bildet einen Hebel, welcher einen Hebelarm aufweist, an dessen Vorderende eine Rastnase vorgesehen ist und welcher eine Führung aufweist, in welcher ein mit dem Schlitten fest verbundenes Führungselement entlang einer durch die Kontur der Führung bestimmten Bahnkurve verschiebbar gelagert ist. Bei Einfahren des Schlittens in eine Schließposition, in welcher das Torblatt die Toröffnung abschließt, ist der Hebel in eine Sperrstellung an einem ortsfesten Widerlager eingefahren in der die Rastnase das Widerlager hintergreift. Zudem liegt das Führungselement an einem Randsegment der Führung als Anschlag an, so dass das Torblatt gegen eine unmittelbar auf dieses einwirkende Öffnungsbewegung gesperrt ist. Bei einem Verfahren des Schlittens aus der Schließposition heraus wird das Führungselement in der Führung vom Anschlag wegbewegt wodurch der Hebel aus seiner Sperrstellung am Widerlager gelöst wird. Das Verbindungselement und der Hebel bestehen aus separaten Teilen, die über Befestigungsmittel starr verbindbar sind. Die Relativposition des Hebels zum Verbindungselement ist einstellbar.

Der mit dem Widerlager zusammenwirkende Hebel der erfindungsgemäßen Antriebsvorrichtung bildet eine Sperrvorrichtung, mittels derer bei konstruktiv geringem Aufwand eine effiziente Sicherung des Torblatts in seiner Schließposition gegen ein unbefugtes manuelles Öffnen erreicht wird.

Das Funktionsprinzip der erfindungsgemäßen Sperrvorrichtung beruht dabei darauf, dass der Hebel einerseits mit dem Verbindungselement fest verbunden ist, andererseits durch die Führung an das mit dem Schlitten verbundene Führungselement so gekoppelt ist, dass entsprechend der Kontur der Führung eine zwangsgerührte Bahnkurve des Hebels zum Einfahren an dem Widerlager und zum Ausfahren aus dem Widerlager erhalten wird.

Erfindungsgemäß ist allein durch eine geeignete Dimensionierung der Führung die Bahnkurve des Hebels so ausgebildet, dass dieser ohne weitere Stellelemente bei Einfahren des Schlittens in die Schließposition am Widerlager lagefixiert ist und entsprechend bei umgekehrter Bewegung des Schlittens der Hebel vom Widerlager selbsttätig wieder gelöst wird.

Durch die Zwangsführung des Führungselements in der Führung ist zudem auch eine Sicherung des Torblatts gegen unbefugtes manuelles Öffnen gewährleistet. Dies beruht darauf, dass bei einer manuellen Öffnung des Torblatts die entsprechenden Kräfte entlang des Verbindungselements auf den Hebel übertragen und damit in einer anderen Richtung wirken als bei einem Verfahren des Torblatts mittels des Schlittens, denn dort wirken die Kräfte in Richtung der Führungsschiene.

Bei den in Richtung des Verbindungselements wirkenden Kräften, die bei manueller Krafteinwirkung auf dem Torblatt auftreten wird das Führungselement gegen ein Randsegment der Führung gedrückt, das heißt es bewegt sich nicht in der Führungsschiene, so dass der Hebel im Rasteingriff mit dem Widerlager bleibt, wodurch das Torblatt gegen unbefugtes Öffnen gesichert ist. Damit wird auf konstruktiv einfache Weise eine Lagesicherung des Hebels am Widerlager erzielt.

Die Führung und das Führungselement sind weiterhin so dimensioniert, dass durch die Relativbewegung des Führungselements in der Führung einerseits ein sicheres Ein- und Ausfahren des Hebels am Widerlager erzielt wird, andererseits auch eine sichere Ankopplung des Verbindungselements an den Schlitten gewährleistet ist, damit durch die Bewegung des Schlittens eine kontrollierte, definierte Bewegung des Torblatts erhalten wird. Die Führung ist hierzu so ausgebildet, dass bei einem Verfahren des Schlittens an der Führungsschiene in eine vorgegebene Richtung das Führungselement jeweils an einem Randsegment der Führung dicht anliegt, wodurch eine unmittelbare direkte Kraftübertragung des Schlittens über das Verbindungselements auf das Torblatt gegeben ist.

In einer vorteilhaften, konstruktiv besonders einfachen Ausgestaltung der Erfindung ist das Führungselement von einem Bolzen gebildet, der an einem Ende des Schlittens gelagert ist. Die Führung besteht dann bevorzugt aus einem Langloch, in welchem der Bolzen geführt ist. Die Form des Langlochs bestimmt die Bahnkurve des Bolzens, wobei die Breite des Langlochs an den Durchmesser des Bolzens angepasst ist, so dass der Bolzen nur eine zwangsgeführte Bewegung in Längsrichtung des Langlochs ausführen kann. Dadurch wird auf einfache Weise eine definierte Bahnkurve des Hebels beim Einfahren in und Ausfahren aus dem Widerlager erhalten.

Wesentlich hierbei ist, dass die Bahnkurve des Hebels allein durch die Bewegung des Führungselements in der Führung erhalten wird, nicht jedoch durch eine Relativbewegung des Hebels selbst zum Verbindungselement, da diese Komponenten während des Betriebs der Antriebsvorrichtung starr miteinander verbunden sind.

Besonders vorteilhaft ist der Hebel mittels Befestigungsmitteln am Verbindungselement befestigt. Dann kann vor Inbetriebnahme der Antriebsvorrichtung durch Lösen der Befestigungsmittel die Relativposition des Hebels zum Verbindungselement eingestellt werden und dann durch Betätigen der Befestigungsmittel fixiert werden. Durch diese Einstellmöglichkeit kann die Bahnkurve des Hebels applikationsspezifisch an unterschiedliche Ausführungsformen der Antriebsvorrichtung einfach angepasst werden.

Die Erfindung wird im Nachstehenden anhand der Zeichnungen erläutert. Es zeigen:
- Figur 1a:: Schematische Darstellung eines Ausführungsbeispiels einer An- triebsvorrichtung für ein Tor.
- Figur 1b:: Vergrößerte Darstellung eines Ausschnitts der Anordnung ge- mäß Figur 1a.
- Figur 2:: Teildarstellung der Antriebsvorrichtung gemäß Figur 1 mit den Komponenten einer Sperrvorrichtung.
- Figur 3:: Einzeldarstellung der Sperrvorrichtung gemäß Figur 2 in einer Sperrstellung eines Hebels.
- Figur 4:: Anordnung gemäß Figur 3 bei aus der Sperrstellung gelöstem Hebel.

Figur 1a zeigt ein erstes Ausführungsbeispiel einer Antriebsvorrichtung 1 für ein Tor. Das Tor ist im vorliegenden Fall von einem Garagentor 2 gebildet. Figur 1a zeigt das Torblatt 2 des Garagentors in einem Längsschnitt in seiner Schließstellung, in welcher dieses in einer Toröffnung 3 in einer Wand der Garage liegt. In dieser Schließstellung liegt die Ebene des Torblatts 2 in einer vertikalen Ebene und verschließt die Toröffnung 3.

Die Antriebsvorrichtung 1 dient zur Betätigung des Garagentors, wobei das Torblatt 2 zwischen einer Schließposition und einer Öffnungsposition verfahren werden kann. In der geöffneten Position ist das Torblatt 2 unterhalb der Decke 4 der Garage angeordnet, so dass die Toröffnung geöffnet ist.

Als Bestandteil der Antriebsvorrichtung 1 ist eine Führungsschiene 5 vorgesehen, die dicht unterhalb der Decke 4 der Garage montiert ist. Die Führungsschiene 5 ist dabei mit Halterungen 6, 7 an der Decke 4 sowie einem an die Decke 4 anschließenden und die Toröffnung 3 an der Oberseite begrenzenden Sturz 8 der Garage befestigt.

Die Führungsschiene 5 ist in Form eines C-förmigen Profils ausgebildet. In der Führungsschiene 5 verläuft als Führungsmittel eine Kette 9. In die längsseitigen offenen Enden der Führungsschiene 5 ist jeweils ein Einsatzkörper 10, 11 eingesteckt. Die Einsatzkörper 10, 11 weisen Führungsmittelspannvorrichtungen 12, 13 auf, mit welchen die Kette 9 in der Führungsschiene 5 gespannt wird.

Auf der Führungsschiene 5 ist ein Schlitten 14 verfahrbar gelagert. Der Schlitten 14 ist über eine Stange 15 oder allgemein ein Verbindungselement gelenkig mit dem Torblatt 2 verbunden. Im Schlitten 14 ist als Antrieb ein nicht gesondert dargestellter Elektromotor vorgesehen. Der Elektromotor steht über ein ebenfalls nicht dargestelltes Zahnrad in Eingriff mit der Kette 9. Über den Elektromotor wird das Zahnrad getrieben, wodurch der Schlitten 14 in eine vorgegebene Richtung an der Führungsschiene 5 verfahren wird. Dadurch wird entsprechend der Fahrtrichtung des Schlittens 14 das Torblatt 2 geöffnet oder geschlossen.

Die Stromversorgung des Elektromotors erfolgt über die Führungsschiene 5 und die Kette 9. Die Steuerung des Elektromotors erfolgt über eine Steuereinheit 16, die über eine Steckdose an eine Stromversorgung angeschlossen ist. Die Stromeinspeisung erfolgt somit von der Steuereinheit 16 über die Führungsschiene 5 und die Kette 9 in den Elektromotor.

Befindet sich der Schlitten 14 und damit auch das Torblatt 2 in seiner Schließposition, so ist das Torblatt 2 gegen unbefugtes manuelles Öffnen, das heißt ein Anheben des Torblatts 2 ohne Einsatz des Antriebs im Schlitten 14, mittels einer Sperrvorrichtung gesichert.

Diese Sperrvorrichtung, die in Figur 1b vergrößert dargestellt ist, umfasst einen Hebel 17 an dem dem Torblatt 2 abgewandten Ende der Stange 15, der in der Schließposition des Torblatts 2 mit einem Widerlager 18 an der Führungsschiene 5 in Eingriff gebracht wird.

Dabei zeigt Figur 2 eine Teildarstellung der Antriebsvorrichtung gemäß Figur 1a, wobei in einer Schnittdarstellung der dem Torblatt 2 zugewandte Teil des Schlittens 14 an der Unterseite der Führungsschiene 5 dargestellt ist. Die Figuren 3 und 4 zeigen Einzeldarstellungen des am Vorderende der Stange 15 vorgesehenen Hebels 17, wobei in Figur 3 der Hebel 17 in Eingriff mit dem Widerlager 18 und in Figur 4 der vom Widerlager 18 abgehobene Hebel 17 dargestellt ist.

Figur 2 zeigt eine Draufsicht auf die unteren Ränder 5a, b der Schenkel des die Führungsschiene 5 bildenden C-förmigen Profils. Das allgemein balkenförmig ausgebildete Widerlager 18 besteht im vorliegenden Fall aus einer Metallplatte, deren längsseitige Enden an den unteren Rändern 5a, b der Führungsschiene 5 befestigt sind, so dass sich das Widerlager 18 über die gesamte Öffnung an der Unterseite des die Führungsschiene 5 bildenden C-förmigen Profils erstreckt. Dabei verläuft die Längsachse des Widerlagers 18 senkrecht zur Führungsschiene 5.

Die Figuren 3 und 4 zeigen die Ausbildung des Hebels 17 und der Ankopplung an das Vorderende der Stange 15. Der Hebel 17 weist einen massiven Grundkörper 17a auf, an dessen Oberseite ein Hebelarm 17b ausmündet. Am freien vorderen Ende des Hebelarms 17b ist eine Rastnase 17c vorgesehen.

Im unteren Bereich des Grundkörpers ist ein Langloch 19 vorgesehen, welches von einer Schraube 20 durchsetzt wird, mittels derer der Hebel 17 an der Stange 15 befestigt wird. Hierzu kann die Schraube 20 eine Bohrung in der Stange 15 durchsetzen, wobei auf das durch die Bohrung ragende freie Ende der Schraube eine Mutter aufschraubbar ist. Mit den so ausgebildeten Befestigungsmitteln ist der Hebel 17 mit der Stange 15 während des Betriebs der Antriebsvorrichtung 1 starr verbunden. Vor Inbetriebnahme können die Befestigungsmittel gelöst werden, um applikationsspezifisch die Relativposition von Hebel 17 und Stange 15 einzustellen.

Im Grundkörper des Hebels 17 ist als Führung für ein Führungselement ein weiteres Langloch 21 vorgesehen. Das den Grundkörper durchsetzende Langloch 21 weist eine entlang einer Geraden verlaufende Längsachse auf Generell sind auch längs gekrümmten Bahnen verlaufende Langlöcher 21 möglich. Die Breite des Langlochs 21 ist an die Breite des Führungselements angepasst, welches von einem Bolzen 22 mit kreisförmigem Querschnitt gebildet ist.

Der Bolzen 22 dient zur Ankopplung des Hebels 17 und damit auch der Stange 15 an den Schlitten 14. Wie aus Figur 1 und besonders aus Figur 2 ersichtlich, ist der Bolzen 22 in Gabelarmen 14a, b des Schlittens 14 gelagert. Die Gabelarme 14a, b münden an der dem Torblatt 2 zugewandten Vorderseite des Schlittens 14 aus und sind einstückig mit diesem ausgebildet. Die Gabelarme 14a, b verlaufen parallel und in Abstand zueinander. Der Bolzen 22 durchsetzt jeweils eine Bohrung in den Gabelarmen 14a, b und ist an diesen fixiert.

Durch die Lagerung des Bolzen 22 in den Gabelarmen 14a, b des Schlittens 14 und die Führung des Bolzens 22 in dem Langloch 21 des Hebels 17 wird eine Gelenkverbindung zwischen der Einheit aus Hebel 17 und Stange 15 und dem Schlitten 14 geschaffen. So kann sich beim Verfahren des Schlittens 14 auf der Führungsschiene 5 der Neigungswinkel der Stange 15 an die aktuelle Schlitten- und Torblattposition anpassen.

Durch die Führung des Bolzens 22 im Langloch 21 kann der Hebel 17 entlang einer Bahnkurve bewegt werden. Während des Verfahrens des Schlittens 14 an der Führungsschiene 5 in Richtung der Schließposition oder der Öffnungsposition erfolgt keine derartige Bahnbewegung des Hebels 17, da durch die vom Schlitten 14 ausgeübten Schub- oder Zugkräfte der Bolzen 22 dicht an einem Randsegment des Langlochs 21 anliegt.

Wird jedoch der Schlitten 14 in die Schließposition eingefahren, so wird die Rastnase 17c des Hebels 17 bedingt durch die schräg verlaufende Vorderfront der Rastnase 17c über das Widerlager 18 geschoben, so dass die Rastnase 17c wie in Figur 3 dargestellt das Widerlager 18 hintergreift. In dieser Sperrstellung des Hebels 17 am Widerlager 18 liegt, wie weiterhin aus Figur 3 ersichtlich, der Bolzen 22 am oberen Ende des Langlochs 21.

In dieser Sperrstellung des Hebels 17 am Widerlager 18 sichert dieser das Torblatt 2 gegen ein unbefugtes manuelles Öffnen. Möchte eine Person manuell das Tor durch Anheben des Torblatts 2 manuell öffnen, so wirkt die in Figur 3 dargestellte, in Längsrichtung der Stange 15 wirkende Kraft F₁. Das Langloch 21 ist hinsichtlich seiner Größe und Orientierung so dimensioniert, dass die Kraft F₁ im wesentlichen quer zur Längsrichtung des Langlochs 21 verläuft. Dadurch wird durch die Kraft F₁ lediglich bewirkt, dass die Rastnase 17c des Hebels 17 gegen das Widerlager 18 drückt. Der Hebel 17 bewegt sich also nicht, es findet keine Relativ-Bewegung des Bolzens 22 zum Langloch 21 statt. Damit aber bleibt die Lagefixierung des Hebels 17 am Widerlager 18 erhalten und das Tor lässt sich somit nicht öffnen.

Wird jedoch der Schlitten 14 aus seiner Schließposition heraus bewegt, so wird dadurch die Sperrwirkung der Sperrvorrichtung selbsttätig aufgehoben. Bei Anfahren des Schlittens 14 wirkt, wie in den Figuren 3 und 4 dargestellt, auf den Bolzen 22 die Zugkraft F₂ in horizontaler Richtung. Bedingt durch diese Zugkraft ergibt sich eine Relativ-Bewegung des Bolzens 22 relativ zu dem Langloch 21 nach unten, das heißt der Hebel 17 wird nach oben geschoben, da die Höhenlage des Bolzens 22 am Schlitten 14 fest vorgegeben ist. Dadurch hebt sich die Rastnase 17c vom Widerlager 18 ab, wie ebenfalls aus Figur 4 ersichtlich. Durch die überlagerte Translationsbewegung des Schlittens 14 und damit des Bolzens 22 in Richtung der Zugkraft F₂ wird somit der Hebelarm 17b vom Widerlager 18 abgehoben und die Sperrwirkung der Sperrvorrichtung aufgehoben, so dass der Schlitten 14 ungehindert in Richtung der Öffnungsposition verfahren werden kann, um das Tor zu öffnen.

### Bezugszeichenliste

- (1): Antriebsvorrichtung
- (2): Torblatt
- (3): Toröffnung
- (4): Decke
- (5): Führungsschiene
- (5a, b): Ränder
- (6): Halterung
- (7): Halterung
- (8): Sturz
- (9): Kette
- (10): Einsatzkörper
- (11): Einsatzkörper
- (12): Führungsmittelspannvorrichtung
- (13): Führungsmittelspannvorrichtung
- (14): Schlitten
- (14a, b): Gabelarm
- (15): Stange
- (16): Steuereinheit
- (17): Hebel
- (17a): Grundkörper
- (17b): Hebelarm
- (17c): Rastnase
- (18): Widerlager
- (19): Langloch
- (20): Schraube
- (21): Langloch
- (22): Bolzen

## Patentansprüche

1. Antriebsvorrichtung (1) für ein Tor, dessen Toröffnung mit einem Torblatt (2) abschließbar ist, mit einem an einer Führungsschiene (5) verfahrbaren, mittels eines Antriebs angetriebenen Schlitten (14), wobei das Torblatt (2) über ein Verbindungselement mit dem Schlitten (14) verbunden ist und dabei das Verbindungselement gelenkig mit dem Torblatt (2) verbunden ist, wobei ein Ende des Verbindungselements einen Hebel (17) bildet, welcher einen Hebelarm (17b) aufweist, an dessen Vorderende eine Rastnase (17c) vorgesehen ist, und welcher eine Führung aufweist, in welcher ein mit dem Schlitten (14) fest verbundenes Führungselement entlang einer durch die Kontur der Führung bestimmten Bahnkurve verschiebbar gelagert ist, wobei bei Einfahren des Schlittens (14) in eine Schließposition, in welcher das Torblatt (2) das Tor abschließt, der Hebel (17) in eine Sperrstellung an einem ortsfesten Widerlager (18) eingefahren ist in dem die Rastnase (17c) das Widerlager (18) hintergreift und das Führungselement an einem Randsegment der Führung als Anschlag anliegt, so dass das Torblatt (2) gegen eine unmittelbar auf dieses einwirkende Öffnungsbewegung gesperrt ist, jedoch bei einem Verfahren des Schlittens (14) aus der Schließposition heraus das Führungselement in der Führung vom Anschlag wegbewegt wird, wodurch der Hebel (17) aus seiner Sperrstellung am Widerlager (18) gelöst wird, wobei allein durch die Dimensionierung der Führung die Bahnkurve des Hebels (17) so ausgebildet ist, dass dieser ohne weitere Stellelemente bei Einfahren des Schlittens (14) in die Schließposition am Widerlager (18) lagefixiert ist und entsprechend bei umgekehrter Bewegung des Schlittens (14) der Hebel (17) vom Widerlager (18) selbsttätig wieder gelöst wird, **dadurch gekennzeichnet, dass** das Verbindungselement und der Hebel (17) aus separaten Teilen bestehen, die über Befestigungsmittel starr verbindbar sind, und dass die Relativposition des Hebels (17) zum Verbindungselement einstellbar ist.

2. Antriebsvorrichtung (1) nach Anspruch 1, **dadurch gekennzeichnet, dass** das Führungselement von einem Bolzen (22) gebildet ist, und dass die Führung von einem Langloch (21) gebildet ist.

3. Antriebsvorrichtung (1) nach Anspruch 2, **dadurch gekennzeichnet, dass** die Breite des Langlochs (21) an den Durchmesser des Bolzens angepasst ist.

4. Antriebsvorrichtung (1) nach einem der Ansprüche 2 oder 3, **dadurch gekennzeichnet, dass** das Langloch (21) eine längs einer Geraden verlaufende Längsachse aufweist.

5. Antriebsvorrichtung (1) nach Anspruch 4, **dadurch gekennzeichnet, dass** zumindest in der Schließposition des Schlittens (14) die Längsachse des Langlochs (21) in einem Neigungswinkel zur Längsrichtung der Führungsschiene (5) verläuft.

6. Antriebsvorrichtung (1) nach einem der Ansprüche 2 bis 5, **dadurch gekennzeichnet, dass** der Bolzen (22) in Gabelarmen (14a, b) des Schlittens (14) gelagert ist.

7. Antriebsvorrichtung (1) nach einem der Ansprüche 1 bis 6, **dadurch gekennzeichnet, dass** durch die Einstellung der Relativposition die Bahnkurve des Hebels (17) bei Einfahren in die Sperrstellung am Widerlager (18) vorgebbar ist.

8. Antriebsvorrichtung (1) nach einem der Ansprüche 1 bis 7, **dadurch gekennzeichnet, dass** das Verbindungselement eine Stange (15) ist.

9. Antriebsvorrichtung (1) nach Anspruch 8, **dadurch gekennzeichnet, dass** der Hebel (17) an das vordere, dem Schlitten (14) zugewandte Ende der Stange (15) anschließt.

10. Antriebsvorrichtung (1) nach einem der Ansprüche 1 bis 9, **dadurch gekennzeichnet, dass** das Widerlager (18) an der Führungsschiene (5) befestigt ist.

11. Antriebsvorrichtung (1) nach Anspruch 10, **dadurch gekennzeichnet, dass** das Widerlager (18) balkenförmig ausgebildet ist.

12. Antriebsvorrichtung (1) nach einem der Ansprüche 10 oder 11, **dadurch gekennzeichnet, dass** die Führungsschiene (5) in Form eines C-Profils ausgebildet ist, wobei sich das Widerlager (18) zwischen den freien Schenkeln des C-Profils erstreckt.

## Claims

1. Drive device (1) for a door, the door opening of which is closable by a door leaf (2), with a carriage (14) which is movable at a guide rail (5) and driven by means of a drive, wherein the door leaf (2) is connected with the carriage (14) by way of a connecting element and in that case the connecting element is pivotably connected with the door leaf (2), wherein one end of the connecting element forms a lever (17) which has a lever arm (17b) - at the front end of which a detent lug (17c) is provided - and which has a guide in which a guide element fixedly connected with the carriage (14) is mounted to be displaceable along a track curve determined by the profile of the guide, wherein on movement of the carriage (14) into a closing position in which the door leaf (2) closes the door the lever (17) is moved into a blocking setting at a stationary counter-bearing (18) in which the detent lug (17c) engages behind the counter-bearing (18) and the guide element bears against an edge segment of the guide as an abutment so that the door leaf (2) is blocked against an opening movement acting directly thereon, but in the case of a movement of the carriage (14) out of the closing position the guide element is moved in the guide away from the abutment, whereby the lever (17) is released from its blocked setting at the counter-bearing (18), wherein through the dimensioning of the guide alone the track curve of the lever (17) is so formed that this is positionally fixed in the closing position at the counter-bearing (18) without further setting elements when the carriage (14) is moved in and correspondingly in the case of reverse movement of the carriage (14) the lever (17) is automatically released again from the counter-bearing (18), **characterised in that** the connecting element and the lever (17) consist of separate parts which are rigidly connectible by way of fastening means and that the relative position of the lever (17) with respect to the connecting element is settable.

2. Drive device (1) according to claim 1, **characterised in that** the guide element is formed by a pin (22) and that the guide is formed by a slot (21).

3. Drive device (1) according to claim 2, **characterised in that** the width of the slot (21) is matched to the diameter of the pin.

4. Drive device (1) according to one of claims 2 and 3, **characterised in that** the slot (21) has a longitudinal axis extending along a straight line.

5. Drive device (1) according to claim 4, **characterised in that** at least in the closing position of the carriage (14) the longitudinal axis of the slot (21) runs at an angle of inclination with respect to the longitudinal direction of the guide rail (5).

6. Drive device (1) according to any one of claims 2 to 5, **characterised in that** the pin (22) is mounted in forked arms (14a, b) of the carriage (14).

7. Drive device (1) according to any one of claims 1 to 6, **characterised in that** the track curve of the lever (17) when moving into the blocking setting at the counter-bearing (18) is presettable by the setting of the relative position.

8. Drive device (1) according to any one of claims 1 to 7, **characterised in that** the connecting element is a rod (15).

9. Drive device (1) according to claim 8, **characterised in that** the lever (17) is connected with the front end, which faces the carriage (14), of the rod (15).

10. Drive device (1) according to any one of claims 1 to 9, **characterised in that** the counter-bearing (18) is fastened to the guide rail (5).

11. Drive device (1) according to claim 10, **characterised in that** the counter-bearing (18) is of beam-shaped construction.

12. Drive device (1) according to one of claims 10 and 11, **characterised in that** the guide rail (5) is constructed in the form of a C-shaped section, wherein the counter-bearing (18) extends between the free limbs of the C-shaped section.

## Revendications

1. Dispositif d'entraînement (1) destiné à un portail dont l'ouverture peut être obturée par un panneau (2), comprenant un chariot (14) mobile sur un rail de guidage (5) et mené au moyen d'un entraînement, le panneau (2) dudit portail étant relié audit chariot (14) par l'intermédiaire d'un élément de liaison, lequel élément de liaison est relié audit panneau de manière articulée, une extrémité dudit élément de liaison formant un levier (17) qui est muni d'un bras (17b) à l'extrémité antérieure duquel est prévu un bec encliquetable (17c), et qui est pourvu d'un guide dans lequel un élément de guidage, relié rigidement audit chariot (14), est monté à coulissement le long d'une trajectoire déterminée par le profil dudit guide, sachant que, lorsque ledit chariot (14) accomplit un mouvement rentrant vers une position de fermeture dans laquelle le panneau (2) obture le portail, le levier (17) est amené, par mouvement rentrant contre un arrêtoir fixe (18), à une position de blocage dans laquelle le bec encliquetable (17c) emprisonne ledit arrêtoir (18) par-derrière et l'élément de guidage est en applique contre un segment marginal du guide agissant comme une butée, ce qui a pour effet de bloquer ledit panneau (2) du portail en opposition à un mouvement d'ouverture auquel il est directement soumis, sachant toutefois que, lors d'un déplacement dudit chariot (14) le faisant quitter la position de fermeture, ledit élément de guidage est éloigné de ladite butée, dans ledit guide, le levier (17) étant ainsi libéré de sa position de blocage contre l'arrêtoir (18), la trajectoire dudit levier (17) étant conçue, du seul fait du dimensionnement dudit guide, de telle sorte que ledit levier soit consigné à demeure sur ledit arrêtoir (18) sans le concours d'autres éléments de manoeuvre, lors du mouvement rentrant du chariot (14) à la position de fermeture, et que de façon correspondante, lors d'un mouvement dudit chariot (14) en sens inverse, ledit levier (17) soit de nouveau automatiquement dissocié d'avec ledit arrêtoir (18), **caractérisé par le fait que** l'élément de liaison et le levier (17) se présentent comme des pièces distinctes pouvant être reliées rigidement par l'intermédiaire de moyens de fixation ; et par la faculté de régler la position relative dudit levier (17) vis-à-vis dudit élément de liaison.

2. Dispositif d'entraînement (1) selon la revendication 1, **caractérisé par le fait que** l'élément de guidage est constitué d'un téton (22) ; et **par le fait que** le guide revêt la forme d'un trou oblong (21).

3. Dispositif d'entraînement (1) selon la revendication 2, **caractérisé par le fait que** la largeur du trou oblong (21) est adaptée au diamètre du téton.

4. Dispositif d'entraînement (1) selon l'une des revendications 2 ou 3, **caractérisé par le fait que** le trou oblong (21) présente un axe longitudinal s'étendant le long d'une ligne droite.

5. Dispositif d'entraînement (1) selon la revendication 4, **caractérisé par le fait que** l'axe longitudinal du trou oblong (21) s'étend, au moins dans la position de fermeture du chariot (14), en décrivant un angle d'inclinaison par rapport à la direction longitudinale du rail de guidage (5).

6. Dispositif d'entraînement (1) selon l'une des revendications 2 à 5, **caractérisé par le fait que** le téton (22) est monté dans des bras (14a, b) d'une fourche du chariot (14).

7. Dispositif d'entraînement (1) selon l'une des revendications 1 à 6, **caractérisé par le fait que** le réglage de la position relative permet de préétablir la trajectoire du levier (17), contre l'arrêtoir (18), au cours du mouvement rentrant vers la position de blocage.

8. Dispositif d'entraînement (1) selon l'une des revendications 1 à 7, **caractérisé par le fait que** l'élément de liaison est une tige (15).

9. Dispositif d'entraînement (1) selon la revendication 8, **caractérisé par le fait que** le levier (17) se rattache à l'extrémité antérieure de la tige (15), qui est tournée vers le chariot (14).

10. Dispositif d'entraînement (1) selon l'une des revendications 1 à 9, **caractérisé par le fait que** l'arrêtoir (18) est fixé au rail de guidage (5).

11. Dispositif d'entraînement (1) selon la revendication 10, **caractérisé par le fait que** l'arrêtoir (18) est réalisé en forme de tasseau.

12. Dispositif d'entraînement (1) selon l'une des revendications 10 ou 11, **caractérisé par le fait que** le rail de guidage (5) est réalisé sous la forme d'un profilé en C, l'arrêtoir (18) s'étendant entre les branches libres dudit profilé en C.
